# EUROPÄISCHE PATENTSCHRIFT

(11) **EP 2 312 702 B1**
(45) Veröffentlichungstag und Bekanntmachung des Hinweises auf die Patenterteilung: **28.01.2015**
(21) Anmeldenummer: 10183745.8
(22) Anmeldetag: 30.09.2010
(51) Int. Cl.: H01R 13/703, H01R 103/00

(54) **Netzanschlussstecker für ein Haushaltsgerät, Haushaltsgerät und Verfahren zum Zuschalten und Abkoppeln eines in einem Haushaltsgerät angeordneten Bauteils mittels eines Schalters**
Power plug for a domestic appliance, domestic appliance and method for connecting and disconnecting a component in a domestic appliance
Prise d'alimentation pour un appareil ménager, appareil ménager et procédé pour brancher et débrancher un composant agencé dans un appareil ménager à l'aide d'un commutateur

(30) Priorität: 19.10.2009 DE 102009045788
(43) Veröffentlichungstag der Anmeldung: 20.04.2011
(73) Patentinhaber: BSH Bosch und Siemens Hausgeräte GmbH, 81739 München (DE)
(72) Erfinder: Dengler, Klaus, 83471, Schönau am Königssee (DE); Guggenberger, Peter, 83093, Bad Endorf (DE); Steinbeck, Martin-Ernst, 83342 Tacherting (DE); de Vries, Markus, 83278, Traunstein (DE)

(56) Entgegenhaltungen:
- EP-A1- 1 605 556
- DE-A1- 3 105 608
- US-A- 4 652 067

## Beschreibung

Die Erfindung betrifft einen Netzanschlussstecker für ein Haushaltsgerät mit einem Schalter, der abhängig davon, ob der Netzanschlussstecker in eine Steckdose eingesetzt ist, öffnet oder schließt. Die Erfindung betrifft ferner das Haushaltsgerät mit einem solchen Netzanschlussstecker. Die Erfindung betrifft außerdem ein Verfahren zum wahlweisen Zuschalten und Abkoppeln eines in einem Haushaltsgerät angeordneten elektrischen Bauteils mittels eines Schalters.

Viele Elektrogeräte weisen Netzfilter auf, von denen es verschiedene Varianten gibt. Ein typisches Netzfilter weist Kondensatoren und einen Entladewiderstand auf. Der Entladewiderstand dient bei Elektrogeräten mit einem Netzanschlussstecker (z.B. einem Schuko-Stecker) dazu, bei einer Netztrennung die Kondensatoren schnell zu entladen, so dass eine Restspannung an dem Netzanschlussstecker für einen Benutzer nicht gefährlich ist. Der Entladewiderstand weist jedoch häufig den Nachteil auf, dass er durch den durch ihn fließenden Strom im Normalbetrieb und auch im Standby-Betrieb eine Verlustleistung erzeugt.

Um eine niedrige Verlustleistung, insbesondere einen niedrigen Standby-Verbrauch, zu erzielen, wird derzeit das Netzfilter aufgetrennt. Dabei wird ein Teil des Filters, meist der Entladewiderstand, nur bei Bedarf zugeschaltet, das Schalten findet meist über ein Relais statt. Der Entladewiderstand ist dabei von der Netzspannung abgetrennt, solange die Verbindung zu dem Versorgungsnetz nicht unterbrochen ist, z.B. durch ein Ziehen des Netzanschlusssteckers. Dabei ist nachteilig, dass das Relais eine vergleichsweise lange Schaltverzögerung aufweist.

Eine Unterbringung des Entladewiderstands und eines Schalters zum Zuschalten und Abkoppeln des Entladewiderstands in dem Netzanschlussstecker ist vorteilhaft, da der Schalter erheblich verzögerungsfreier schalten kann als das in dem Haushaltsgerät vorhandene Relais. Nachteilig ist, dass der Netzanschlussstecker auf den verbauten Entladewiderstand und folglich auf das speziell in dem Haushaltsgerät verwendete Netzfilter festgelegt ist. Ein solcher Netzanschlussstecker ist z.B. in EP 1 605 556 A1 gezeigt.

Es ist die **Aufgabe** der vorliegenden Erfindung, die genannten Nachteile des Standes der Technik zumindest teilweise zu vermeiden und insbesondere eine Möglichkeit zum verzögerungsfreieren Schalten von elektrischen Bauelementen mittels eines Netzanschlusssteckers bereitzustellen, welcher im Wesentlichen geräteunabhängig einsetzbar ist.

Diese Aufgabe wird gemäß den Merkmalen der unabhängigen Ansprüche gelöst. Bevorzugte Ausführungsformen sind insbesondere den abhängigen Ansprüchen entnehmbar.

Die Aufgabe wird gelöst durch einen Netzanschlussstecker für ein Haushaltsgerät, welcher einen Schalter aufweist, der abhängig davon, ob der Netzanschlussstecker in eine Steckdose eingesetzt ist, öffnet oder schließt. Der Schalter ist einerseits mit einer Stromversorgungsleitung und andererseits mit einer ersten Zusatzleitung (d.h., einer ersten zusätzlichen Leitung zur Stromversorgung), welche aus dem Netzanschlussstecker führt, verbunden. Der Schalter kann somit die erste Zusatzleitung einschalten und ausschalten.

Dadurch weist der Netzanschlussstecker einen schnell schaltenden Schalter auf und andererseits kein elektrisches Bauelement, welches auf das Haushaltsgerät als solches speziell abgestimmt ist, so dass der Netzanschlussstecker ohne eine weitere Anpassung mit unterschiedlichen Haushaltsgeräten verwendet werden kann. Durch den Schalter kann insbesondere mindestens ein in dem Haushaltsgerät angeordnetes oder verbautes elektrisches Bauteil geschaltet werden. Das zu schaltende mindestens eine elektrische Bauteil ist statt mit der Versorgungsleitung, mit welcher der Schalter verbunden ist, mit der ersten Zusatzleitung verbunden. Das zu schaltende mindestens eine elektrische Bauteil ist dann nur über den Schalter mit der Versorgungsleitung (Außenleiter oder Neutralleiter) verbunden.

Die Stromversorgungsleitung kann z.B. ein Außenleiter oder ein Neutralleiter sein.

Der Schalter kann bei dem in die Steckdose eingesetzten Netzanschlussstecker je nach Ausführung geöffnet sein oder geschlossen sein und umgekehrt bei dem aus der Steckdose entfernten Netzanschlussstecker geschlossen sein bzw. geöffnet sein.

Es ist eine Ausgestaltung, dass der Schalter für den Fall, dass der Netzanschlussstecker in die Steckdose eingesetzt ist, öffnet und für den Fall, dass der Netzanschlussstecker zumindest teilweise aus der Steckdose abgezogen ist, schließt. Dadurch kann insbesondere ein Entladewiderstand oder jedes andere elektrische Bauelement eingeschaltet oder verbunden werden, welches seine Funktion erst bei einer getrennten Netzanbindung erfüllen soll.

Es ist eine für einen besonders sicheren Betrieb bevorzugte Ausgestaltung, dass die Stromversorgungsleitung ein Außenleiter ist.

Es ist noch eine weitere Ausgestaltung, dass der Netzanschlussstecker eine zweite Zusatzleitung aufweist, welche aus dem Netzanschlussstecker führt und welche direkt an die andere der Stromversorgungsleitungen, welche nicht mit dem Schalter verbunden ist, insbesondere an einen Neutralleiter, angeschlossen ist. Das zu schaltende Bauelement kann dann statt mit den herkömmlichen Versorgungsleitungen mit den beiden Zusatzleitungen verbunden sein. Dadurch können beispielsweise fünfadrige Leitungen verwendet werden, welche bei Netzanschlussleitungen häufiger vorhanden sind als vieradrige Leitungen.

Es ist ferner eine Ausgestaltung, dass der Schalter einen aus einer Vorderseite eines Gehäuses des Netzanschlusssteckers herausfahrbaren beweglichen Vorsprung aufweist, wobei durch eine Bewegung des Vorsprungs der Schalter geschaltet wird. Dadurch kann eine einfache und sichere Schaltung des Schalters bei Einsetzen oder Entfernen des Netzanschlusssteckers erreicht werden.

Die Aufgabe wird auch gelöst durch ein Haushaltsgerät, wobei das Haushaltsgerät mit einem solchen Netzanschlussstecker ausgestattet ist.

Es ist eine Ausgestaltung, dass zumindest die erste Zusatzleitung mit mindestens einem in dem Haushaltsgerät angeordneten elektrischen Bauteil verbunden ist. Dadurch kann das mindestens eine elektrische Bauteil im Wesentlichen verzögerungsfrei geschaltet werden, obwohl es sich in dem Haushaltsgerät bzw. dessen Gehäuse befindet.

Es ist eine weitere Ausgestaltung, dass das in dem Haushaltsgerät angeordnete elektrische Bauteil ein Netzfilter oder ein Teil eines Netzfilters ist. So kann eine verzögerungsfreie Schaltung des Netzfilters, z.B. für eine Entladung der Kondensatoren, erreicht werden

Es ist noch eine weitere Ausgestaltung, dass das in dem Haushaltsgerät angeordnete elektrische Bauteil ein Entladewiderstand des Netzfilters ist. So kann eine verzögerungsfreie Entladung der Kondensatoren des Netzfilters erreicht werden und gleichzeitig eine Verlustleistung bei eingestecktem Netzanschlussstecker über den Entladewiderstand verhindert werden.

Es ist auch eine Ausgestaltung, dass der Entladewiderstand an die erste Zusatzleitung und an die zweite Zusatzleitung angeschlossen ist. Hierzu können beispielsweise zwei Adern von fünfadrigen Leitungen verwendet werden, welche bei Netzanschlussleitungen häufiger vorhanden sind als vieradrige Leitungen.

Die Aufgabe wird auch gelöst durch ein Verfahren zum wahlweisen Zuschalten und Abkoppeln mindestens eines in einem Haushaltsgerät angeordneten elektrischen Bauteils mittels eines Schalters, wobei der Schalter in einem Netzanschlussstecker des Haushaltsgeräts untergebracht ist und durch ein Einstecken und Entfernen des Netzanschlusssteckers geschaltet wird. Auch hierdurch kann das mindestens eine elektrische Bauteil schnell geschaltet werden, ohne den Netzanschlussstecker auf das Haushaltsgerät abstimmen zu müssen.

Es ist eine Weiterbildung, dass das elektrische Bauteil ein Entladewiderstand eines Netzfilters ist und bei eingestecktem Netzanschlussstecker ausgeschaltet ist und bei ausgestecktem Netzanschlussstecker eingeschaltet ist.

Das Verfahren kann unter anderem analog zur den Varianten der oben aufgeführten Vorrichtungen weitergebildet werden.

In den folgenden Figuren wird die Erfindung anhand eines Ausführungsbeispiels schematisch genauer beschrieben. Dabei können zur Übersichtlichkeit gleiche oder gleichwirkende Elemente mit gleichen Bezugszeichen versehen sein.
- Fig.1: zeigt eine Schaltskizze eines herkömmlichen Netzfilters zur Verwendung in einem Elektrogerät;
- Fig.2: zeigt eine Schaltskizze eines erfindungsgemäßen Netzanschlusssteckers;
- Fig.3: zeigt ein Haushaltsgerät mit dem erfindungsgemäßen Netzanschlussstecker; und
- Fig.4: zeigt eine Aufbauskizze des erfindungsgemäßen Netzanschlusssteckers.

**Fig.1** zeigt eine Schaltskizze eines herkömmlichen Netzfilters F, welches innerhalb eines Elektrogeräts zwischen einen Außenleiter L1 und einen Neutralleiter N geschaltet ist. Das gezeigte Netzfilter F weist hier drei parallel geschaltete Komponenten auf, nämlich einen ersten Kondensator C1, einen Entladewiderstand R1 und einen zweiten Kondensator C2. Der erste Kondensator C1 kann beispielsweise als ein Paar von in Reihe geschalteten Y-Kondensatoren mit einem geerdeten Mittenabgriff ausgestaltet sein. Netzfilter sind dem Fachmann gut bekannt und in einer Reihe verschiedener Ausführungsformen erhältlich, welche mehr und/oder andere Komponenten als die hier für das Netzfilter F gezeigten aufweisen können.

Der Entladewiderstand R1 dient dazu, die Kondensatoren C1 und C2 nach einer Unterbrechung des Netzanschlusses so schnell zu entladen, dass ein Benutzer durch diese Kondensatoren C1, C2 keinen wesentlichen Stromschlag erhält. Beispielsweise kann der Entladewiderstand R1 so dimensioniert sein, dass eine Sekunde nach der Netztrennung eine maximale Spannung von 34 Volt an den Kondensatoren C1, C2 anliegt.

**Fig.2** zeigt eine Schaltskizze und **Fig.4** zeigt eines Aufbauskizze eines erfindungsgemäßen Netzanschlusssteckers 1, welcher wie herkömmlich den Außenleiter L1 und den Neutralleiter N als die beiden Versorgungsleitungen und einen Schutzleiter PE aufweist. Der Außenleiter L1 und der Neutralleiter N weisen als Kontakte jeweils einen Kontaktstift 2 bzw. 3 auf, während der Schutzkontakt 4 des Schutzleiters PE auf einem Gehäuse des Netzanschlusssteckers 1 aufliegt, z.B. eines Schuko-Steckers.

Der Netzanschlussstecker 1 ist ferner mit einem Schalter S1 ausgerüstet, der mit einer Seite mit dem Außenleiter L1 elektrisch verbunden ist und der mit seiner anderen Seite mit einer ersten Zusatzleitung A, welche aus dem Netzanschlussstecker 1 führt, verbunden ist. Der Schalter S1 schaltet somit die erste Zusatzleitung A ein und aus. Von dem Neutralleiter N zweigt eine zweite Zusatzleitung B ab, welche ebenfalls aus dem Netzanschlussstecker 1 führt.

Der Schalter S1 weist einen beweglichen Vorsprung 6 auf, welcher bei gezogenem Netzanschlussstecker 1 aus einer Vorderseite des Netzanschlusssteckers 1 ragt und bei eingesetztem Netzanschlussstecker 1 in den Netzanschlussstecker 1 eingedrückt ist. Bei gezogenem Netzanschlussstecker 1 ist der Schalter S1 geschlossen, und bei eingesetztem Netzanschlussstecker 1 hält der Vorsprung 6 den Schalter S1 offen. Aus dem Netzanschlussstecker 1 führen somit zusätzlich zu den bekannten Versorgungsleitungen L1 1 und N und dem Schutzleiter PE die beiden Zusatzleitungen A und B, wobei die erste Zusatzleitung A wie ein durch den Schalter S1 im Wesentlichen verzögerungslos ein- und ausschaltbarer Außenleiter wirkt und die zweite Zusatzleitung B wie der Neutralleiter N wirkt.

**Fig.3** zeigt ein Elektrogerät in Form eines Haushaltsgeräts H mit dem Netzanschlussstecker 1. Das Haushaltsgerät H weist unter anderem ein Netzfilter F2 auf, bei welchem im Gegensatz zu dem herkömmlichen Netzfilter F aus Fig.1 der Entladewiderstand R1 an die beiden Zusatzleitungen A und B angeschlossen ist, während die restlichen Elemente des Netzfilters F2, hier: die beiden Kondensatoren C1 und C2, an den Außenleiter L1 und den Neutralleiter N angeschlossen sind. Da der Neutralleiter N und die zweite Zusatzleitung B direkt miteinander elektrisch verbunden sind und somit im Wesentlichen die gleiche Funktion und Wirkung besitzen, kann der Entladewiderstand R1 in einer alternativen Ausgestaltung auch zwischen der ersten Zusatzleitung A und dem Neutralleiter N elektrisch angeordnet sein.

Bei dem gezeigten Ausführungsbeispiel ist bei eingesetztem Netzanschlussstecker 1 der Schalter S1 geöffnet, so dass der Entladewiderstand R1 von dem Netzfilter F2 getrennt ist. Es kann somit bei einem mit Strom versorgten Haushaltsgerät H eine Verlustleitung an dem Entladewiderstand R1 verhindert werden.

Bei entferntem Netzanschlussstecker 1 ist der Schalter S1 geschlossen, so dass der Entladewiderstand R1 mit dem Netzfilter F2 verbunden ist. Da gleichzeitig die Stromversorgung zu dem Haushaltsgerät H unterbrochen ist, kann die an den Kondensatoren C1, C2 anliegende Spannung durch ein Fließen eines entsprechenden Entladestroms über den Entladewiderstand R1 abgebaut werden. Dies geschieht im Wesentlichen unverzüglich mit Ziehen des Netzanschlusssteckers 1 und Schalten des Schalters S1.

Selbstverständlich ist die vorliegende Erfindung nicht auf das gezeigte Ausführungsbeispiel beschränkt.

In einer alternativen Ausgestaltung kann der Netzanschlussstecker beispielsweise auf die zweite Zusatzleitung B verzichten. Entsprechend kann der Entladewiderstand (oder jedes andere zur Schaltung durch den Schalter S1 vorgesehene elektrische Bauteil) zwischen der ersten Zusatzleitung A und dem Neutralleiter N elektrisch eingesetzt sein.

Auch kann der Schalter S1 mit dem Neutralleiter anstelle des Außenleiters verbunden sein.

Das Haushaltsgerät kann z.B. ein Mikrowellenofen, eine Kühlschrank, ein Geschirrspüler, ein Haushaltskleingerät usw. sein.

### Bezugszeichenliste

- 1: Netzanschlussstecker
- 2: Kontaktstift
- 3: Kontaktstift
- 4: Schutzkontakt
- 6: beweglicher Vorsprung
- A: erste Zusatzleitung
- B: zweite Zusatzleitung
- C1: erster Kondensator
- C2: zweiter Kondensator
- F: Netzfilter
- F2: Netzfilter
- H: Haushaltsgerät
- L1: Außenleiter
- N: Neutralleiter
- PE: Schutzleiter
- R1: Entladewiderstand
- S1: Schalter

## Patentansprüche

1. Netzanschlussstecker (1) für ein Haushaltsgerät, aufweisend einen Schalter, der abhängig davon, ob der Netzanschlussstecker (1) in eine Steckdose eingesetzt ist, öffnet oder schließt,
**dadurch gekennzeichnet, dass**
der Schalter (S1) einerseits mit einer Stromversorgungsleitung (L1, N) verbunden ist und andererseits mit einer ersten Zusatzleitung (A), welche aus dem Netzanschlussstecker (1) führt, verbunden ist.

2. Netzanschlussstecker (1) nach Anspruch 1, **dadurch gekennzeichnet, dass** der Schalter (S1) für den Fall, dass der Netzanschlussstecker (1) in die Steckdose eingesetzt ist, öffnet und für den Fall, dass der Netzanschlussstecker (1) zumindest teilweise aus der Steckdose abgezogen ist, schließt.

3. Netzanschlussstecker (1) nach einem der vorhergehenden Ansprüche, **dadurch gekennzeichnet, dass** die Stromversorgungsleitung (N) ein Außenleiter ist.

4. Netzanschlussstecker (1) nach einem der vorhergehenden Ansprüche, **dadurch gekennzeichnet, dass** der Netzanschlussstecker (1) eine zweite Zusatzleitung (B) aufweist, welche aus dem Netzanschlussstecker (1) führt und welche direkt an eine andere der Stromversorgungsleitungen (N, L1), welche nicht mit dem Schalter (S1) verbunden ist, insbesondere an einen Neutralleiter, angeschlossen ist.

5. Netzanschlussstecker (1) nach einem der vorhergehenden Ansprüche, **dadurch gekennzeichnet, dass** der Schalter (S1) einen aus einer Vorderseite eines Gehäuses des Netzanschlusssteckers (1) herausfahrbaren beweglichen Vorsprung (6) aufweist, wobei durch eine Bewegung des Vorsprungs (6) der Schalter (S1) geschaltet wird.

6. Haushaltsgerät (H),
**dadurch gekennzeichnet, dass**
das Haushaltsgerät mit einem Netzanschlussstecker (1) nach einem der vorhergehenden Ansprüche ausgestattet ist.

7. Haushaltsgerät (H) nach Anspruch 6, **dadurch gekennzeichnet, dass** zumindest die erste Zusatzleitung (A) mit mindestens einem in dem Haushaltsgerät (H) angeordneten elektrischen Bauteil (R1) verbunden ist.

8. Haushaltsgerät (H) nach Anspruch 7, **dadurch gekennzeichnet, dass** das in dem Haushaltsgerät (H) angeordnete elektrische Bauteil (R1) ein Netzfilter (F2) oder ein Teil eines Netzfilters (F2) ist.

9. Haushaltsgerät (H) nach Anspruch 8, **dadurch gekennzeichnet, dass** das in dem Haushaltsgerät (H) angeordnete elektrische Bauteil (R1) ein Entladewiderstand des Netzfilters (F2) ist.

10. Haushaltsgerät (H) nach Anspruch 9 mit einem Netzanschlussstecker (1) nach Anspruch 4, **dadurch gekennzeichnet, dass** der Entladewiderstand (R1) an die erste Zusatzleitung (A) und an die zweite Zusatzleitung (B) angeschlossen ist.

11. Verfahren zum wahlweisen Zuschalten und Abkoppeln mindestens eines in einem Haushaltsgerät (H) angeordneten elektrischen Bauteils (R1) mittels eines einen Schalter (S1) aufweisenden Netzanschlusssteckers nach einem der Ansprüche 1 bis 5,
**dadurch gekennzeichnet, dass**
der Schalter (S1) in dem Netzanschlussstecker (1) des Haushaltsgeräts (H) untergebracht ist und durch ein Einstecken und Entfernen des Netzanschlusssteckers (1) geschaltet wird.

12. Verfahren nach Anspruch 11, **dadurch gekennzeichnet, dass** das elektrische Bauteil (R1) ein Entladewiderstand eines Netzfilters (F2) ist und bei eingestecktem Netzanschlussstecker (1) ausgeschaltet ist und bei ausgestecktem Netzanschlussstecker (1) eingeschaltet ist.

## Claims

1. Power plug (1) for a domestic appliance, having a switch that opens or closes, depending on whether the power plug (1) is inserted in a socket,
**characterised in that**
the switch (S1) is on one side connected to a power supply line (L1, N) and on the other side is connected to a first additional line (A), which leads from the power plug (1).

2. Power plug (1) according to claim 1, **characterised in that** the switch (S1) opens in the event that the power plug (1) is inserted in the socket and closes in the event that the power plug (1) is at least partially removed from the socket.

3. Power plug (1) according to one of the preceding claims, **characterised in that** the power supply line (N) is a line conductor.

4. Power plug (1) according to one of the preceding claims, **characterised in that** the power plug (1) has a second additional line (B), which leads from the power plug (1) and which is plugged directly into another of the power supply lines (N, L1), in particular to a neutral conductor, and which is not connected to the switch (S1).

5. Power plug (1) according to one of the preceding claims, **characterised in that** the switch (S1) has a movable projection (6) that can be retracted from a front side of a housing of the power plug (1), wherein the switch (S1) is switched on by the movement of the projection (6).

6. Domestic appliance (H)
**characterised in that**
the domestic appliance is equipped with a power plug (1) according to one of the preceding claims.

7. Domestic appliance (H) according to claim 6, **characterised in that** at least the first additional line (A) is connected to at least one electrical component (R1) arranged in the domestic appliance (H).

8. Domestic appliance (H) according to claim 7, **characterised in that** the electrical component (R1) arranged in the domestic appliance (H) is a line filter (F2) or part of a line filter (F2).

9. Domestic appliance (H) according to claim 8, **characterised in that** the electrical component (R1) arranged in the domestic appliance (H) is a discharge resistor of the line filter (F2).

10. Domestic appliance (H) according to claim 9 with a power plug (1) according to claim 4, **characterised in that** the discharge resistor (R1) is connected to the first additional line (A) and to the second additional line (B).

11. Method for optionally connecting and disconnecting at least one electrical component (R1) arranged in a domestic appliance (H) by means of a power plug having a switch (S1) according to one of the claims 1 to 5,
**characterised in that**
the switch (S1) is accommodated in the power plug (1) of the domestic appliance (H) and is switched by the insertion and removal of the power plug (1).

12. Method according to claim 11, **characterised in that** the electrical component (R1) is a discharge resistor of a line filter (F2) and is switched off when the power plug (1) is inserted and is switched on when the power plug (1) is removed.

## Revendications

1. Fiche (1) d'alimentation sur secteur pour appareil ménager, comprenant un commutateur qui s'ouvre ou se ferme selon que la fiche (1) d'alimentation sur secteur est insérée dans une prise de courant,
**caractérisée en ce que**
le commutateur (S1) est relié d'une part à un conducteur d'alimentation de courant (L1, N) et d'autre part à un premier conducteur supplémentaire (A) qui sort de la fiche (1) d'alimentation sur secteur.

2. Fiche (1) d'alimentation sur secteur selon la revendication 1, **caractérisée en ce que** le commutateur (S) s'ouvre dans le cas où la fiche (1) d'alimentation sur secteur est insérée dans la prise de courant et se ferme dans le cas où la fiche (1) d'alimentation sur secteur est retirée, au moins partiellement, de la prise de courant.

3. Fiche (1) d'alimentation sur secteur selon l'une des revendications précédentes, **caractérisée en ce que** le conducteur d'alimentation de courant (N) est un conducteur extérieur.

4. Fiche (1) d'alimentation sur secteur selon l'une des revendications précédentes, **caractérisée en ce que** la fiche (1) d'alimentation sur secteur comprend un second conducteur supplémentaire (B) qui sort de la fiche (1) d'alimentation sur secteur et qui est directement raccordé à un autre des conducteurs d'alimentation de courant (N, L1) qui n'est pas relié au commutateur (S1), notamment à un conducteur neutre.

5. Fiche (1) d'alimentation sur secteur selon l'une des revendications précédentes, **caractérisée en ce que** le commutateur (S1) comprend un élément saillant (6) mobile pouvant sortir sur un côté antérieur d'un boîtier de la fiche (1) d'alimentation sur secteur, le commutateur (S1) étant commuté par un mouvement de l'élément saillant (6).

6. Appareil ménager (H), **caractérisé en ce que** l'appareil ménager est doté d'une fiche (1) d'alimentation sur secteur selon l'une des revendications précédentes.

7. Appareil ménager (H) selon la revendication 6, **caractérisé en ce qu'**au moins le premier conducteur supplémentaire (A) est relié à au moins un composant électrique (R1) situé dans l'appareil ménager (H).

8. Appareil ménager (H) selon la revendication 7, **caractérisé en ce que** le composant électrique (R1) situé dans l'appareil ménager (H) est un filtre de réseau (F2) ou une partie d'un filtre de réseau (F2).

9. Appareil ménager (H) selon la revendication 8, **caractérisé en ce que** le composant électrique (R1) situé dans l'appareil ménager (H) est une résistance de décharge du filtre de réseau (F2).

10. Appareil ménager (H) selon la revendication 9 comprenant une fiche (1) d'alimentation sur secteur selon la revendication 4, **caractérisé en ce que** la résistance de décharge (R1) est raccordé au premier conducteur supplémentaire (A) et au second conducteur supplémentaire (B).

11. Procédé pour facultativement mettre sous tension ou mettre hors tension au moins un composant électrique (R1) situé dans un appareil ménager (H) au moyen d'une fiche d'alimentation sur secteur pourvue d'un commutateur (S1) selon l'une des revendications 1 à 5,
**caractérisé en ce que** le commutateur (S1) est logé dans la fiche (1) d'alimentation sur secteur de l'appareil ménager (H) et est commuté en branchant et en retirant la fiche (1) d'alimentation sur secteur.

12. Procédé selon la revendication 11, **caractérisé en ce que** le composant électrique (R1) est une résistance de décharge d'un filtre de réseau (F2) et il est mis hors circuit lorsque la fiche(1) d'alimentation sur secteur est branchée et mis en circuit lorsque la fiche (1) d'alimentation sur secteur est débranchée.
